# EUROPÄISCHE PATENTSCHRIFT

(11) **EP 2 334 452 B1**
(45) Veröffentlichungstag und Bekanntmachung des Hinweises auf die Patenterteilung: **01.08.2012**
(21) Anmeldenummer: 09736122.4
(22) Anmeldetag: 21.09.2009
(51) Int. Cl.: B22D 11/124, B22D 11/22

(54) **VORRICHTUNG UND VERFAHREN ZUR SEKUNDÄRKÜHLUNG IN EINER STRANGGIESSANLAGE**
DEVICE AND METHOD FOR SECONDARY COOLING IN A CONTINUOUS CASTING SYSTEM
DISPOSITIF ET PROCÉDÉ DE REFROIDISSEMENT SECONDAIRE DANS UNE INSTALLATION DE COULÉE CONTINUE

(30) Priorität: 01.10.2008 DE 102008049834; 24.02.2009 DE 102009010251
(43) Veröffentlichungstag der Anmeldung: 22.06.2011
(73) Patentinhaber: SMS Siemag AG, 40237 Düsseldorf (DE)
(72) Erfinder: WEYER, Axel, 42349 Wuppertal (DE)
(74) Vertreter: Klüppel, Walter
(86) Internationale Anmeldenummer: PCT/EP2009/006787
(87) Internationale Veröffentlichungsnummer: WO 2010/037480

(56) Entgegenhaltungen:
- WO-A-2007/121804
- DE-A1- 2 401 263
- DE-A1- 2 507 971
- DE-A1- 3 039 443
- JP-A- 1 095 801
- JP-A- 7 136 752
- JP-A- 59 153 558
- JP-A- 61 226 152
- JP-A- 61 293 639
- JP-A- 2005 131 677

## Beschreibung

### Gebiet der Erfindung

Die Erfindung betrifft eine Vorrichtung und ein Verfahren zur Sekundärkühlung in einer Stranggießanlage sowie eine Stranggießanlage mit einer solchen Vorrichtung. Dabei werden zwischen in Gießrichtung benachbarten Rollen, die einen Strang führen, Düsen angeordnet, die Kühlmittel auf den Strang aufbringen.

### Stand der Technik

Nachdem ein Strang die Kokille mit einer tragfähigen Schale verlässt, erfolgt die nachfolgende Abkühlung und Erstarrung in der sogenannten Sekundärkühlzone, welche sich meist zwischen der Rollenführung oder der Strangführung befindet.

DE 24 01 263 zeigt ein Kühlsystem für eine Sekundärkühlstrecke einer Stranggießanlage, bei dem in Gießrichtung zwischen den Rollen Spritzwasserdüsen angeordnet sind. Der Bereich des Strangs, den die Düsen zur Kühlung abdecken, kann durch diverse Blenden vergrößert oder verkleinert werden. Dieses System soll die Brammenkannten weniger kühlen als die Brammenmitte. Nachteilig ist bei diesem System allerdings, dass die Düsen fest in Bezug auf die parallel zur Längsachse der Rollen verlaufende Richtung angeordnet sind. Dadurch kann das System bei einem auftretenden asymmetrischen Brammenverlauf in der Strangführung keine angemessene Kühlung mehr gewährleisten. Zudem ermöglicht das System keine Kühlung von verschiedenen Strängen im Mehrstrangbetrieb. Die Effektivität der Kühlung und das Kühlungsergebnis verschlechtern sich stark, wenn die Breite der Stränge variiert. Soll ein schmaler Strang gekühlt werden, so muss ein Großteil des Kühlwassers "ausgeblendet" werden, wodurch es zur Kühlung verloren geht und zurück- oder abgeführt werden muss.

DE 30 39 443 offenbart ein System zur Sekundärkühlung in einer Stranggießanlage, das zwei gegenüberliegende, ortsfest gelagerte Verstellhebel aufweist, die durch eine Schubstange in der Art einer Antiparallelkurbel mit gegenläufiger Bewegungsübertragung verbunden sind, wobei die an den Verstellhebeln angelenkten Halter gemeinsam parallel zur Strangoberfläche geführt sind. Diese Konstruktion ist ebenfalls zwischen zwei in Gießrichtung benachbarten Rollen angebracht. Nachteilig an dieser Kühleinrichtung ist ihre komplizierte und aufwendige Konstruktion. Darüberhinaus erlaubt es diese Vorrichtung aufgrund ihrer konstruktiven Gegebenheiten nicht, einen asymmetrischen Strangverlauf zu kompensieren. Die Strangkantenüberspritzung kann nicht vermieden werden und zentrale Bereiche des Strangs können möglicherweise nicht hinreichend gekühlt werden.

DE 25 07 971 zeigt eine weitere, mechanisch sehr aufwendige Konstruktion zur Sekundärkühlung zwischen zwei in Gießrichtung benachbarten Rollen, in der ein Metallgestänge, das ge- und entfaltet werden kann, Spritzwasserdüsen trägt. Diese Erfindung weist ähnliche Nachteile wie die DE 30 39 443 auf.

Abschließend sei noch auf Dokument WO 2007/121804 hingewiesen, das eine Spritzdüsenverstelleinrichtung offenbart, bei der zwei Spritzdüsen diagonal auf einen Strang hinzu bewegt werden können, um das Auftreten einer Strangkantenüberspritzung zu vermeiden. Nachteilig an diesem System ist der relativ große, zur Bramme vertikale bzw. senkrechte Platzbedarf eines solchen Systems, der eine Anpassung an verschiedene Strangbreiten ermöglichen soll. Ist eine gleichbleibende Kühlwasserdichte bei Veränderung der Strangbreite gewünscht, so wird bei diesem System eine dementsprechende Variation des Sprühmitteldrucks notwendig. Sollte ein Strang asymmetrisch durch die Strangführung laufen, so kann das System keine sinnvolle Anpassung der Düsenpositionen vornehmen. Auch kann das System im Mehrstrangbetrieb keine korrekte Anpassung der Düsenpositionen darstellen, da die Verstellkonstruktion der Düsen diese lediglich diagonal, d.h. vertikal und auch gleichermaßen in einem festen Verhältnis zur vertikalen Bewegung horizontal zur Gießrichtung, bewegt.

Die Veröffentlichung JP59153558 A zeigt eine Vorrichtung mit drei Düsen zur Kühlung einer Bramme. Eine erste Düse ist mittig über der Bramme angeordnet und relativ zu deren Oberfläche lediglich senkrecht bzw. vertikal verstellbar, jedoch nicht parallel zur Oberfläche der Bramme verstellbar. Zwei neben der ersten Düse angeordnete Düsen werden zunächst horizontal bzw. transversal und anschließend vertikal bzw. senkrecht zur Bramme verfahren. Die Spritzbereiche der Düsen überlappen sich gemäß dieser Vorrichtung nicht.

Die technische Aufgabe, die sich somit ergibt, ist eine stets angemessene Kühlung von einem oder mehreren Strängen zu gewährleisten. Insbesondere soll dies auch bei asymmetrischen Strangverläufen möglich sein und auch bei sehr eingeschränkten Platzverhältnissen.

### Offenbarung der Erfindung

Die oben genannte technische Aufgabe wird durch die im Folgenden offenbarte Erfindung gelöst, welche eine Kühlvorrichtung zur Sekundärkühlung eines Strangs in einer Stranggießanlage umfasst, wobei die Kühlvorrichtung Folgendes aufweist: mindestens zwei Düsen zum Aufsprühen eines Kühlmittels auf die Oberfläche des Strangs zwischen zwei in Gießrichtung benachbarte Rollen der Stranggießanlage, insbesondere der Strangführung und eine Verschiebe- und Positionierungseinrichtung zum Verschieben und Positionieren der mindestens zwei Düsen unabhängig voneinander parallel zur Längsachse der Rollen in Abhängigkeit von mindestens einem Gießparameter, wobei die Verschiebe- und Positionierungseinrichtung derart ausgebildet ist, dass der senkrechte Abstand der Düsen von der Oberfläche des Strangs konstant bleibt. Ferner umfasst die erfindungsgemäße Kühlvorrichtung eine Steuerungs- oder Regelungseinrichtung zum automatischen Verschieben und Positionieren der Düsen mit Hilfe der Verschiebe- und Positionierungseinrichtung als Stellglied im Ansprechen auf die Gießparameter und - optional - zusätzlich im Ansprechen auf den Spritzwinkel oder das Spritzbild der Düsen. Zudem ist die Verschiebe- und Positionierungseinrichtung in Form von zwei linearen Führungen mit mindestens einem zugehörigen Verstellantrieb ausgebildet, wobei die Führungen zwischen den zwei benachbarten Rollen parallel zu den Rollen, aber in Gießrichtung zueinander versetzt angeordnet sind, und an jeder der beiden Führungen mindestens eine der Düsen verschiebbar gelagert ist, sodass die in Gießrichtung versetzt angeordneten Düsen in Längsrichtung der Rollen so positionierbar sind, dass sich ihre Spritzbilder - in Gießrichtung gesehen - nur im Bereich des noch flüssigen Kerns des Strangs nicht aber an dessen Kantenbereichen, überlappen.

Dadurch, dass der Abstand der Düsen senkrecht zur Oberfläche des Strangs konstant gehalten wird, benötigt das System in dieser Richtung sehr wenig Platz. Weiterhin wird durch die unabhängige Verstellmöglichkeit der Düsen erreicht, dass Stränge optimal gekühlt werden können, d.h. zum Beispiel, dass auch bei einem asymmetrischen Brammenverlauf die Düsen so eingestellt werden können, dass sie nur einen gewünschten zentralen Bereich des Strangs kühlen. Für jeden Strangverlauf kann eine Strangkantenüberspritzung vermieden werden. Außerdem kann das System ohne jeglichen Umbau für den Mehrstrangbetrieb verwendet werden und damit effizient einzelne nebeneinanderliegende Stränge kühlen. Darüberhinaus kann das Spritzwasser durch Verstellung der Düsen auf die Strangmitten konzentriert werden, wodurch eine Intensivkühlung der Strangmitte ermöglicht wird.

In einer bevorzugten Ausführungsform der Kühlvorrichtung handelt es sich bei den Gießparametern um die Gießgeschwindigkeit, die Stahlqualität des Strangs, die aktuelle Formatbreite des Strangs, den jeweils aktuellen Strangverlauf, die Anzahl der gleichzeitig parallel gegossenen Stränge, die aktuelle Position der Randbereiche des Strangs und / oder die jeweils aktuelle Erstarrungssituation des Kerns des Strangs.

In einer weiteren bevorzugten Ausführungsform der Kühlvorrichtung umfasst die Kühlvorrichtung erste Sensoren zum Erfassen der jeweils aktuellen Position der einzelnen Düsen und zweite Sensoren zum Erfassen der Gießparameter, vorzugsweise jeweils in Echtzeit. Insbesondere die Möglichkeit der Echtzeiterfassung ermöglicht eine bestens angepasste Kühlung des Strangs bzw. der Stränge.

In einer weiteren bevorzugten Ausführungsform der Kühlvorrichtung handelt es sich bei den zweiten Sensoren um Weg- oder Positionssensoren zum aktuellen Erfassen der Position des Strangs und der Randbereiche des Strangs.

In einer weiteren bevorzugten Ausführungsform der Kühlvorrichtung ist der mindestens eine Verstellantrieb elektrisch, pneumatisch oder hydraulisch ausgebildet.

In einer weiteren bevorzugten Ausführungsform der Kühlvorrichtung sind neben den mit Hilfe der Verschiebe- und Positionierungseinrichtung verschiebbaren Düsen auch ortsfeste Düsen zwischen den beiden in Gießrichtung benachbarten Rollen angeordnet.

Über die Kühlvorrichtung hinaus umfasst die Erfindung auch ein Verfahren zur Sekundärkühlung von mindestens einem Strang in einer Stranggießanlage, entsprechend den Merkmalen des unabhängigen Anspruchs 6.

Die Vorteile des Verfahrens entsprechen dabei weitgehend denen der erfindungsgemäßen Vorrichtung.

In einer bevorzugten Ausführungsform des Verfahrens handelt es sich bei den Gießparametern um die Gießgeschwindigkeit, die Breite des Strangs, den jeweils aktuellen Strangverlauf, die Anzahl der gleichzeitig parallel gegossenen Stränge, die Position der Randbereiche des Strangs und / oder die jeweils aktuelle Erstarrungssituation des Kerns des Strangs.

In einer weiteren bevorzugten Ausführungsform des Verfahrens werden die Gießparameter jeweils aktuell als Ist-Werte gemessen und / oder als Sollwerte vorgegeben, wobei das Verschieben und Positionieren der Düsen manuell oder im Rahmen einer automatischen Steuerung oder Regelung unter Berücksichtigung der Gießparameter erfolgt.

In einer weiteren bevorzugten Ausführungsform des Verfahrens decken die Spritzbilder der Düsen nicht die Kantenbereiche der Brammen ab.

In einer weiteren bevorzugten Ausführungsform des Verfahrens werden bei einer lateralen Verschiebung des Strangs in der Strangführung die Positionen der Düsen so nachgeregelt, dass die Spritzprofile der Düsen dieselben Bereiche der Oberfläche des Strangs abdecken, wie die vor der Verschiebung.

In einer weiteren bevorzugten Ausführungsform des Verfahrens werden die Düsen einzeln oder gruppenweise individuell angesteuert und der Druck und die Menge des aus den Düsen ausströmenden Kühlmittels werden für zumindest einzelne Teilbereiche der Strangoberfläche individuell eingestellt.

Durch diese Möglichkeit der individuellen Druckverstellung ergibt sich der Vorteil, dass die Kühlmittelmenge auf der Strangoberfläche genauer dosiert werden kann.

In einer weiteren bevorzugten Ausführungsform des Verfahrens wird das Kühlmittel nur auf eine Oberfläche oder auf mehrere Oberflächen, insbesondere die beiden gegenüberliegenden Breitseiten, der Bramme aufgesprüht..

In einer weiteren bevorzugten Ausführungsform des Verfahrens ist die Kontur des Spritzprofils des Kühlmittels beim Auftreffen auf die Strangoberfläche oval, rechteckförmig oder in Form eines Hundeknochens fest ausgebildet oder variabel einstellbar.

Außer dem Verfahren und der Kühlvorrichtung umfasst die Erfindung auch eine Stranggießanlage zum Produzieren eines Strangs, mit einer Kokille zum Gießen des Strangs und mit in Gießrichtung benachbarten Rollen zum Führen des Strangs und einer Kühlvorrichtung zur Sekundärkühlung eines Strangs, wobei die Kühlvorrichtung wie oben beschrieben ausgebildet und angeordnet ist.

In einer bevorzugten Ausführungsform der Stranggießanlage repräsentieren die in Gießrichtung benachbarten Rollen die Strangführung der Stranggießanlage, wobei die Kühlvorrichtung in der Strangführung angeordnet ist.

In einer weiteren bevorzugten Ausführungsform der Stranggießanlage repräsentieren die in Gießrichtung benachbarten Rollen eine Richteinrichtung der Stranggießanlage, wobei die Kühlvorrichtung in der Richteinrichtung angeordnet ist.

### Kurze Beschreibung der Figuren

Im Folgenden werden die Figuren zu den erfindungsgemäßen Ausführungsbeispielen kurz beschrieben, wobei weitere Details der Erfindung der detaillierten Beschreibung zu entnehmen sind. Dabei zeigt:
- Figur 1 a: einen Querschnitt eines Strangs in einer Strangführung, der durch zwei Spritzwasserdüsen gekühlt wird, die durch eine Verschiebe- und Positionierungseinrichtung unabhängig voneinander so eingestellt werden, dass eine Strangkantenüberspritzung vermieden wird;
- Figur 1 b: die Anordnung aus Figur 1 a in einer Draufsicht, wobei die Spritzbilder der beiden Düsen die Strangoberfläche kühlen, dabei aber kein Wasser auf die Strangkanten aufbringen;
- Figur 2a: einen Querschnitt eines Strangs in einer Strangführung, der asymmetrisch bzw. dezentral in der Strangführung geführt wird und durch zwei Spritzwasserdüsen gekühlt wird, die durch eine Verschiebe- und Positionierungseinrichtung unabhängig voneinander so eingestellt werden, dass der Strang trotz des asymmetrischen Verlaufs effektiv gekühlt werden kann;
- Figur 2b: die Anordnung aus Figur 2a in einer Draufsicht, wobei die Spritzbilder der beiden Düsen den Strang trotz des asymmetrischen Verlaufs effektiv kühlen;
- Figur 3a: einen Querschnitt eines Strangs in einer Strangführung, der durch zwei Spritzwasserdüsen gekühlt wird, die durch eine Verschiebe- und Positionierungseinrichtung unabhängig voneinander so eingestellt werden, dass eine Intensivkühlung der Strangmitte erfolgt;
- Figur 3b: die Anordnung aus Figur 3a in einer Draufsicht, wobei die Strangmitte durch die Spritzbilder der beiden Düsen intensiv gekühlt wird;
- Figur 4a: einen Querschnitt einer Anordnung, in der zwei Stränge im Mehrstrangbetrieb durch eine Strangführung bewegt werden, wobei zwei Düsen zur Kühlung unabhängig voneinander durch eine Verschiebe- und Positionierungseinrichtung so eingestellt werden, dass eine gezielte Kühlung beider Stränge erfolgt;
- Figur 4b: die Anordnung aus Figur 4a in einer Draufsicht, wobei die Spritzbilder der beiden Düsen jeweils zentriert auf einen der Stränge gerichtet sind;
- Figur 5: ein Schema einer Regelung der Düsenpositionen.

### Detaillierte Beschreibung der Ausführungsbeispiele

In Figur 1 a befindet sich ein Strang 1 zwischen Rollen 2 einer Strangführung. Die Düsen 3 in der Figur 1 a werden jeweils durch eine Verschiebe- und Positionierungsvorrichtung 4 linear bewegt. Diese Bewegungsrichtung bzw. Bewegungsachse ist durch die doppelten Pfeile in der Figur gekennzeichnet. Die Düsen 3 sprühen Spritzwasser auf den Strang 1. Dabei wird nicht die komplette Breite des Strangs 1 besprüht, sondern nur der Bereich A des Strangs 1. Die Düsen 3 weisen Sprühwinkel der Größen α und β auf. Die gestrichelten Düsen 3, inklusive ihrer gestrichelten Sprühbereiche mit den Winkeln α und β, zeigen eine Stellung, in der die gesamte Breite des Strangs 1 mit Spritzwasser versehen werden würde. Die Verschiebe- und Positionierungsvorrichtung 4 kann insbesondere in Form von mindestens einer linearen Führung gebildet sein, an der Düsen 3 mit Hilfe eines Verstellantriebes bewegt werden.

Figur 1b zeigt die gleiche Anordnung wie Figur 1a, jedoch in einer Draufsicht. Gezeigt ist in der Abbildung, dass sich die Spritzbilder bzw. die Spritzbereiche B der beiden Düsen 3 nicht überlappen. Die Düsen 3 sind zwischen zwei in Gießrichtung benachbarten Rollen 2 angeordnet und können generell auch zwischen mehreren benachbarten Rollenpaaren einer Strangführung angeordnet sein. Zudem ist erkennbar, dass die Düsen 3 unabhängig voneinander bewegt werden können und in Bezug auf die Gießrichtung (s. doppelter Pfeil) hintereinander angeordnet sind, d. h. heißt kollisionsfrei untereinander bewegt werden können.

In den Figuren 1 a und 1b ist klar erkennbar, dass die gezeigte Anordnung das Problem einer Strang- bzw. Brammenkantenüberspritzung lösen kann, indem die Düsen 3 durch die Verschiebe und Positionierungseinrichtungen 4 unabhängig voneinander auf einen Bereich in der Strangmitte gerichtet werden können.

Im Querschnitt der Anordnung nach Figur 2a ist ein asymmetrischer Verlauf eines Strangs 1 in einer Rollenführung dargestellt. Die Mitte des Strangs 1 befindet sich nicht auf einer Linie mit der Mitte der Strangführung, die durch die Linie C dargestellt ist. Die Düsen 3 sind durch die Verstelleinheiten 4, entsprechend der Lage des Strangs 1, nach links verstellt, was durch die nach links zeigenden Pfeile in der Zeichnung angedeutet ist. Die beiden Düsen 3 weisen Sprühwinkel α und β auf, wobei die Düsen 3 in ihrer Position so eingestellt sind, dass sie den gesamten Strang 1 kühlen. Es ist natürlich auch möglich, je nach Anwendung die Kanten des Strangs 1 nicht zu besprühen, um eine Strangkantenüberspritzung zu vermeiden oder die Strangmitte intensiver zu kühlen.

In der Draufsicht zu Figur 2a, zeigt Figur 2b, dass sich die Spritzbilder B' beider Düsen 3 nicht überlappen. Jedoch kann insgesamt der Strang in seiner Mitte besser gekühlt werden, da durch die in Gießrichtung aufeinanderfolgenden Spritzbilder auf der Strangoberfläche zwischen den beiden Düsen 3 mehr Wasser aufgebracht wird als am Rand des Strangs 1. Die Düsen 3, die sich im Spalt zwischen zwei in Gießrichtung benachbarten Rollen befinden, sind durch die Verschiebe- und Positionierungseinrichtung 4 der asymmetrischen Lage des Strangs 1 angepasst.

Der Querschnitt in Figur 3a zeigt einen Strang 1, der sich in einer Strangführung 2 befindet, wobei der Strang 1 insbesondere einen flüssigen Kern aufweist (gekennzeichnet durch ein Oval innerhalb des Strangs 1). Dieser nicht erstarrte Teil wird durch die entsprechend verstellten Düsen 3 mit Einstellwinkeln α und β verstärkt gekühlt. Die äußeren Bereiche des Strangs 1 bleiben hier ohne direkte Kühlung durch die Düsen 3.

In der Figur 3b ist die Situation der Figur 3a noch einmal in einer Draufsicht gezeigt, wobei die zwischen den Rollen 2 bewegten Düsen 3 auf die Mitte des Strangs 1 justiert sind, wodurch die Intensivkühlung der Strangmitte erreicht wird. Klar erkennbar ist, dass die Düsen 3 an ihren Führungen unabhängig voneinander durch die Verstelleinheiten bewegt werden können. Die Spritzbilder B" überschneiden sich nicht, wobei jedoch das Zentrum des Strangs 1 stärker gekühlt wird als die äußeren Bereiche, da sich der Strang 1 unter den Düsen 3 hindurchbewegt, wodurch der Strang in seiner Mitte durch die aufeinanderfolgenden Spritzbilder B" der beiden Düsen gekühlt wird.

Figur 4a zeigt eine Strangführung 2, in der im Mehrstrangbetrieb zwei Stränge 1' und 1" hindurch laufen. Weiterhin ist mit Hilfe einer Verschiebe- und Positionierungseinrichtung 4 eine Düse 3 vorzugsweise zentriert auf jeweils einen der Stränge 1', 1" ausgerichtet. Die Düsen weisen die Sprühwinkel α und β auf.

In Figur 4b ist in einer Draufsicht klar erkennbar, dass die Düsen 3 unabhängig voneinander und kollisionsfrei auf jeweils einen der Stränge 1', 1" gerichtet sind. Jedes der Spritzbilder B"' ist auf einen der Stränge 1', 1" zentriert, bzw. jeweils auf die Mitte einer der Stränge 1', 1" gerichtet. Die Ränder der einzelnen Stränge 1', 1" werden in diesem Fall nicht besprüht, um zum Beispiel eine Strangkantenüberspritzung zu vermeiden.

Zur Regelung bzw. zur Einstellung der jeweiligen Düsenpositionen sind im Allgemeinen-Sensoren bzw. Positionsmessungen vorgesehen. Diese können zum Beispiel entweder direkt, d. h. intern im Verstellmechanismus (lineare Führung bzw. linearer Antrieb oder Stange eines Kolbens) der Düsen angeordnet sein oder an dem Verstellmechanismus, d. h. extern angeordnet sein. Für das Beispiel eines Hydraulikzylinders kann dies einerseits ein integrierter Weggeber sein oder andererseits ein parallel zur Zylinderstange angeordnetes Wegmesssystem, welches die Position der Stange (oder des Kolbens) und damit die Position der Düse ermittelt. Es sind je nach konkreter Ausführung aber auch andere geeignete Positionierungen der Sensoren denkbar.

In Figur 5 ist schematisch eine Regelung des Systems dargestellt. Dabei wird als Regelgröße von der Position der Düsen 3 ausgegangen. Die aktuelle Ist-Düsenposition kann mit ersten Sensoren gemessen werden. Darüberhinaus werden weitere zweite Sensoren für die Erfassung der Gießparameter verwendet, wie für die Gießgeschwindigkeit, die Stahlqualität, den aktuellen Strangverlauf, die aktuelle Position der Randbereiche des Stranges oder die Erstarrungssituation des Strangs und andere. Die durch die weiteren bzw. zweiten Sensoren erhaltenen Ist-Werte, werden mit den Sollwerten für die Gießparameter S_{G} verglichen, woraus mittels einer Recheneinheit die Sollwerte für die Düsenposition S_{D} festgelegt werden. Die ermittelte Differenz zwischen Soll- und Ist-Wert der Düsenposition wird an die Regeleinrichtung geleitet, die Stellwerte ausgibt und dabei zum Bei-spiel weitere Parameter P_{z}, wie die Spritzwinkel der Düsen 3 und andere, berücksichtigt. Diese Stellwerte werden nachfolgend dem Stellglied, das heißt der Verschiebe. und Positionierungseinrichtung 4, übergeben. Das Stellglied wirkt dann auf die Regelgröße, das heißt auf die Düsenposition, ein, wobei die Regelstrecke im Wesentlichen durch die Strangführung oder den Richtbereich mit der Sekundärkühlung gegeben ist. Die Messung durch die Sensoren und auch die Regelung erfolgen vorzugsweise in Echtzeit. Das gezeigte Schema dient der allgemeinen Verdeutlichung der Regelung, es kann aber vom Fachmann auch für den konkreten Anwendungsfall entsprechend regelungstechnisch modifiziert werden.

Generell kann in Bezug auf die Ausführungsbeispiele angegeben werden, dass die Kühlung nicht nur von der oberen und / oder der unteren Seite (bzw. der Losseite und der Festseite) eines Strangs 1 erfolgen kann, sondern auch von anderen bzw. einigen oder allen Seiten eines Strangs 1. Im Allgemeinen bleibt der vertikale, d.h. der lotrechte, Abstand der Düsen in den Orientierungen der Figuren 1a, 2a, 3a und 4a zur jeweiligen Strangoberfläche konstant. Der Strang kann aber an sich auch vertikal geführt sein. Die Figuren stellen daher keine Einschränkung für die Orientierung des Strangs samt Rollenanordnung dar. Die Kühlung kann z. B. in der Strangführung des Strangs und / oder im Biege- oder Richtbereich des Strangs erfolgen. Die eingesetzten Düsen können Düsen zur Einstoff- (z. B. Wasser) oder Zweistoffkühlung (z. B. Wasser-Luft) verwendet werden. Im Gegensatz zu Düsen zur Einstoffkühlung, die nur eine Medienzufuhr besitzen, weisen Düsen zur Mehrstoffkühlung mehrere Medienzuführungen auf. Die Mischung der verschiedenen Medien erfolgt an der Düse. Insbesondere weist eine Düse zur Zweistoffkühlung ein größeres Regelverhältnis (kleinster Regelwert geteilt durch den größten Regelwert) auf als eine Düse zur Einstoffkühlung. Dadurch kann die Kühlung noch besser auf unterschiedliche Stahlsorten oder Gießgeschwindigkeiten und weitere Gießparameter eingestellt werden.

Die verwendeten Spritzwasserdüsen (z. B. Flachstrahldüsen oder andere übliche Düsentypen) werden in Abhängigkeit der konkreten Prozessparameter (wie z. B. Gießgeschwindigkeit, Formatbreite, Stahlqualität, etc.) gewählt. Der gewählte Wasserdruck und / oder das Wasservolumen oder gegebenenfalls der Luftdruck im Falle einer Wasser-Luft-Kühlung, wird ebenfalls den Anforderungen des Prozesses entsprechend gewählt.

Generell ist es erfindungsgemäß möglich, die Düsen 3 so zu bewegen, dass das Zentrum eines Strangs 1 verstärkt gekühlt wird und eine Strangkantenüberspritzung vermieden wird, wodurch im Allgemeinen eine Überkühlung der Strangkanten verhindert werden kann. Die Rissgefahr der Strangoberfläche beim Biegen oder Richtprozess wird somit deutlich reduziert. Ferner ist es möglich, die Randbereiche des Strangs durch weitere Düsen separat zu kühlen.

Es ist generell auch möglich, dass die in den Figuren jeweils links gezeigten Verstelleinheiten, Düsen auf der rechten Seite eines Strangs positionieren und umgekehrt, da sich die Düsen vollkommen unabhängig voneinander bewegen lassen. Das System kann darüberhinaus mit feststehenden Düsen kombiniert werden. Allgemein können mehrere Düsen auch in einer Flucht bzw. auf einer Linie unabhängig voneinander durch verschiedene Verschiebe- und Positionierungseinrichtung, die auf beiden Seiten des Strangs angeordnet werden, bewegt werden, falls dies, z. B. aus Platzgründen, erwünscht sein sollte. Außerdem können auch mehrere Düsen mit Hilfe einer Verschiebe- und Positionierungsvorrichtung verstellt werden.

Die Einstellwinkel, bzw. die Sprühwinkel oder Spritzwinkel der Düsen 3, α und β sind vorzugsweise als konstante Parameter zur Ermittlung der Düsenposition in der Anlagenautomation berücksichtigt. Sie können natürlich auch verstellbare Winkel aufweisen, die dem System zur Steuerung der Verstellung der Düsen bekannt sind. Im Allgemeinen kann auch die Kontur des Spritzwasserbereichs (Kontur des Spritzprofils / Spritzbildes) einer Düse, anstatt wie in den Figuren als Oval dargestellt, andere Formen besitzen, zum Beispiel rechteckförmige Spritzwasserbereiche oder rechteckförmige Spritzwasserbereiche mit verbreiterter Ausbildung der Endbereiche (z. B. in Form eines Hundeknochens).

Die für die Düseneinstellung verwendeten Verschiebe- und Positionierungseinrichtungen, das heißt insbesondere die Verstellantriebe, können elektromotorisch als Linearantriebe oder alternativ als Hydraulik- bzw. als Pneumatikantriebe vorgesehen sein.

Die Spritzwassermengen und / oder die Spritzwasserdrücke sind unabhängig für alle Teilbereiche der Sekundärkühlung einstellbar, falls notwendig sogar für jede einzelne Düse.

Die erfindungsgemäße Vorrichtung eignet sich somit zur Sekundärkühlung in verschiedensten Stranggießanlagen, wie zum Beispiel in Brammen-, Dünnbrammen-, Block-, Knüppel- und Vorprofilstranggießanlagen.

### Bezugszeichenliste

- 1:: Strang
- 1':: linker Strang
- 1":: rechter Strang
- 2:: Rollen
- 3:: Düsen
- 4:: Verschiebe- und Positionierungseinrichtung
- A:: gekühlter Bereich in der Strangmitte
- B:: Spritzbilder
- B':: Spritzbilder
- B":: Spritzbilder
- B"':: Spritzbilder
- C:: Mitte der Strangführung

## Patentansprüche

1. Kühlvorrichtung zur Sekundärkühlung eines Strangs (1, 1', 1") in einer Stranggießanlage, wobei die Kühlvorrichtung Folgendes aufweist:
mindestens zwei Düsen (3) zum Aufsprühen eines Kühlmittels auf die Oberfläche des Strangs (1, 1', 1") zwischen zwei in Gießrichtung benachbarte Rollen (2) der Stranggießanlage, insbesondere der Strangführung; und
eine Verschiebe- und Positionierungseinrichtung (4) zum Verschieben und Positionieren der mindestens zwei Düsen (3) unabhängig voneinander parallel zur Längsachse der Rollen (2) in Abhängigkeit von mindestens einem Gießparameter, wobei die Verschiebe- und Positionierungseinrichtung (4) derart ausgebildet ist, dass der senkrechte Abstand der Düsen (3) von der Oberfläche des Strangs (1, 1', 1") konstant bleibt;
**dadurch gekennzeichnet, dass**
die Kühlvorrichtung weiterhin eine Steuerungs- oder Regelungseinrichtung zum automatischen Verschieben und Positionieren der Düsen (3) mit Hilfe der Verschiebe- und Positionierungseinrichtung (4) als Stellglied im Ansprechen auf die Gießparameter und - optional - zusätzlich im Ansprechen auf den Spritzwinkel oder das Spritzbild der Düsen (3) umfasst, und
die Verschiebe- und Positionierungseinrichtung (4) in Form von zwei linearen Führungen mit mindestens einem zugehörigen Verstellantrieb ausgebildet ist, wobei die Führungen zwischen den zwei benachbarten Rollen (2) parallel zu den Rollen (2), aber in Gießrichtung zueinander versetzt angeordnet sind; und an jeder der beiden Führungen mindestens eine der Düsen (3) verschiebbar gelagert ist, sodass die in Gießrichtung versetzt angeordneten Düsen (3) in Längsrichtung der Rollen (2) so positionierbar sind, dass sich ihre Spritzbilder - in Gießrichtung gesehen - nur im Bereich des noch flüssigen Kerns des Strangs (1, 1', 1"), nicht aber an dessen Kantenbereichen, überlappen.

2. Kühlvorrichtung nach Anspruch 1,
**dadurch gekennzeichnet,**
**dass** es sich bei den Gießparametern um die Gießgeschwindigkeit, die aktuelle Formatbreite des Strangs (1, 1', 1"), den jeweils aktuellen Strangverlauf, die Anzahl der gleichzeitig parallel gegossenen Stränge (1, 1', 1"), die aktuelle Position der Randbereiche des Strangs (1, 1', 1") und / oder die jeweils aktuelle Erstarrungssituation des Kerns des Strangs (1, 1', 1") handelt.

3. Kühlvorrichtung nach Anspruch 2,
**gekennzeichnet durch**
erste Sensoren zum Erfassen der jeweils aktuellen Position der einzelnen Düsen (3) und zweite Sensoren zum Erfassen der Gießparameter vorzugsweise in Echtzeit.

4. Kühlvorrichtung nach Anspruch 3,
**dadurch gekennzeichnet,**
**dass** es sich bei den zweiten Sensoren um Weg- oder Positionssensoren handelt zum aktuellen Erfassen der Position des Strangs und der Randbereiche des Strangs (1 1' 1").

5. Kühlvorrichtung nach einem der vorangegangenen Ansprüche,
**dadurch gekennzeichnet,**
**dass** der mindestens eine Verstellantrieb elektrisch, pneumatisch oder hydraulisch ausgebildet ist.

6. Verfahren zur Sekundärkühlung von mindestens einem Strang in einer Stranggießanlage, in welcher zwischen zwei in Gießrichtung benachbarten Rollen (2) mindestens zwei Düsen (3) zum Aufsprühen eines Kühlmittels auf die Oberfläche des Strangs (1, 1', 1") verstellbar angeordnet sind;
**dadurch gekennzeichnet,dass**
die mindestens zwei Düsen (3) in Gießrichtung zueinander versetzt angeordnet werden und unabhängig voneinander zwischen den zwei benachbarten Rollen (2) parallel zur Längsachse der Rollen (2) in Abhängigkeit von mindestens einem Gießparameter verschoben und positioniert werden, wobei der senkrechte Abstand der Düsen (3) von der Oberfläche des Strangs (1,1',1") konstant bleibt und die beiden in Gießrichtung versetzt angeordneten Düsen (3) in Längsrichtung der Rollen (2) so positioniert werden, dass sich ihre Spritzbilder - in Gießrichtung gesehen - nur im Bereich des noch flüssigen Kerns des Strangs (1, 1', 1"), nicht aber an dessen Kantenbereichen, überlappen.

7. Verfahren nach Anspruch 6,
**dadurch gekennzeichnet,**
**dass** es sich bei den Gießparametern um die Gießgeschwindigkeit, die Breite des Strangs (1, 1', 1"), den jeweils aktuellen Strangverlauf, die Anzahl der gleichzeitig parallel gegossenen Stränge (1, 1', 1"), die Position der Randbereiche des Strangs (1, 1', 1") und / oder die jeweils aktuelle Erstarrungssituation des Kerns des Strangs (1, 1', 1") handelt.

8. Verfahren nach Anspruch 6 oder 7,
**dadurch gekennzeichnet,**
**dass** die Gießparameter jeweils aktuell als Ist-Werte gemessen und / oder als Sollwerte vorgegeben werden; und wobei das Verschieben und Positionieren der Düsen (3) manuell oder im Rahmen einer automatischen Steuerung oder Regelung unter Berücksichtigung der Gießparameter erfolgt.

9. Verfahren nach Anspruch 8,
**dadurch gekennzeichnet,**
**dass** die Spritzbilder der Düsen (3) die Kantenbereiche der Brammen (1, 1', 1") nicht abdecken.

10. Verfahren nach einem der Ansprüche 6 bis 9,
**dadurch gekennzeichnet,**
**dass** bei einer lateralen Verschiebung des Strangs (1, 1', 1") in der Strangführung die Positionen der Düsen (3) so nachgeregelt werden, dass die Spritzprofile der Düsen (3) dieselben Bereiche der Oberfläche des Strangs (1, 1', 1") abdecken, wie die vor der Verschiebung.

11. Verfahren nach einem der Ansprüche 6 bis 10,
**dadurch gekennzeichnet,**
**dass** die Düsen (3) einzeln oder gruppenweise individuell angesteuert werden; und der Druck und die Menge des aus den Düsen (3) ausströmenden Kühlmittels für zumindest einzelne Teilbereiche der Strangoberfläche individuell eingestellt werden.

12. Verfahren nach einem der Ansprüche 6 bis 11,
**dadurch gekennzeichnet,**
**dass** die Kontur des Spritzprofils des Kühlmittels beim Auftreffen auf die Strangoberfläche oval, rechteckförmig oder in Form eines Hundeknochens fest ausgebildet oder variabel einstellbar ist.

13. Stranggießanlage zum Produzieren eines Strangs (1, 1', 1"), mit einer Kokille zum Gießen des Strangs; in Gießrichtung benachbarten Rollen (2) zum Führen des Strangs (1, 1', 1"); und einer Kühlvorrichtung zur Sekundärkühlung eines Strangs (1, 1', 1"),
**dadurch gekennzeichnet,**
**dass** die Kühlvorrichtung ausgebildet und angeordnet ist nach einem der Ansprüche 1 bis 5.

14. Stranggießanlage nach Anspruch 13,
**dadurch gekennzeichnet,**
**dass** die in Gießrichtung benachbarten Rollen (2) die Strangführung der Stranggießanlage repräsentieren und die Kühlvorrichtung in der Strangführung angeordnet ist.

15. Stranggießanlage nach Anspruch 13,
**dadurch gekennzeichnet,**
**dass** die in Gießrichtung benachbarten Rollen (2) eine Richteinrichtung der Stranggießanlage repräsentieren und die Kühlvorrichtung in der Richteinrichtung angeordnet ist.

## Claims

1. Cooling device for secondary cooling of a strip (1, 1', 1") in a continuous casting plant, wherein the cooling device comprises the following:
at least two nozzles (3) for spraying a coolant onto the surface of the strip (1, 1', 1") between two rollers (2), which are adjacent in casting direction, of the continuous casting plant, particularly of the strip guide; and
a displacing and positioning device (4) for displacing and positioning the at least two nozzles (3) independently of one another parallel to the longitudinal axis of the rollers (2) in dependence on at least one casting parameter, wherein the displacing and positioning device (4) is so constructed that the vertical spacing of the nozzles (3) from the surface of the strip (1, 1', 1") remains constant;
**characterised in that**
the cooling device further comprises a controlling or regulating device for automatic displacement and positioning of the nozzles (3) with the help of the displacing and positioning device (4) as setting element in response to the casting parameters and - optionally - additionally in response to the spray angle or the spray pattern of the nozzles (3); and
the displacing and positioning device (4) is constructed in the form of two linear guides with at least one associated adjusting drive, wherein the guides are arranged between the two adjacent rollers (2) parallel to the rollers (2), but offset relative to one another in casting direction, and at least one of the nozzles (3) is mounted at each of the guides to be displaceable so that the nozzles (3) arranged to be offset in casting direction are so positionable in longitudinal direction of the rollers (2) that the spray patterns thereof, as seen in casting direction, overlap only in the region of the still liquid core of the strip (1, 1', 1 "), but not at the edge regions thereof.

2. Cooling device according to claim 1, **characterised in that** the casting parameters are the casting speed, the instantaneous format width of the strip (1, 1', 1"), the respective instantaneous strip path, the number of strips (1, 1', 1") cast in parallel simultaneously, the instantaneous position of the edge regions of the strip (1,1', 1") and/or the respective instantaneous hardening situation of the core of the strip (1, 1',1")

3. Cooling device according to claim 2, **characterised by** first sensors for detecting the respective instantaneous position of the individual nozzles (3) and second sensors for detecting the casting parameters, preferably in real time.

4. Cooling device according to claim 3, **characterised in that** the second sensors are travel or position sensors for detection of the instantaneous position of the strip and the edge regions of the strip (1, 1', 1").

5. Cooling device according to any one of the preceding claims, **characterised in that** the at least one adjusting drive is of electrical, pneumatic or hydraulic construction.

6. Method for secondary cooling of at least one strip in a continuous casting plant, in which at least two nozzles (3) for spraying a coolant onto the surface of the strip (1, 1', 1") are adjustably arranged between two rollers (2) adjacent in casting direction;
**characterised in that**
the at least two nozzles (3) are arranged to be offset relative to one another in casting direction and are displaced and positioned independently of one another between the two adjacent rollers (2) parallel to the longitudinal axis of the rollers (2) in dependence on at least one casting parameter, wherein the vertical spacing of the nozzles (3) from the surface of the strip (1, 1', 1") remains constant and the two nozzles (3) arranged to be offset in casting direction are so positioned in longitudinal direction of the rollers (2) that the spray patterns thereof, as seen in casting direction, overlap only in the region of the still liquid core of the strip (1, 1', 1"), but not at the edge regions thereof.

7. Method according to claim 6, **characterised in that** the casting parameters are the casting speed, the width of the strip (1, 1', 1"), the respective instantaneous strip path, the number of strips (1, 1', 1") cast in parallel simultaneously, the position of the edge regions of the strip (1, 1', 1") and/or the respective instantaneous hardening situation of the core of the strip (1, 1', 1").

8. Method according to claim 6 or 7, **characterised in that** the casting parameters are measured as respective instantaneous actual values and/or given as target values, wherein the displacing and positioning of the nozzles (3) is carried out manually or within the scope of an automatic control or regulation with consideration of the casting parameters.

9. Method according to claim 8, **characterised in that** the spray patterns of the nozzles (3) do not cover the edge regions of the slabs (1, 1', 1").

10. Method according to any one of claims 6 to 9, **characterised in that** in the case of lateral displacement of the strip (1, 1', 1") in the strip guide the positions of the nozzles (3) are so subject to regulated adjustment that the spray profiles of the nozzles (3) cover the same regions of the surface of the strip (1, 1', 1") as before the displacement.

11. Method according to any one of claims 6 to 10, **characterised in that** the nozzles (3) are individually activated singly or in groups and the pressure and quantity of the coolant issuing from the nozzles (3) are individually set for at least individual sub-regions of the strip surface.

12. Method according to any one of claims 6 to 11, **characterised in that** the contour of the spray profile of the coolant when impinging on the strip surface is fixedly formed or variably settable to be oval, rectangular or in the shape of a dogleg.

13. Continuous casting plant for producing a strip (1, 1', 1"), comprising a mould or casting strip, rollers (2), which are adjacent in casting direction, for guiding the strip (1, 1', 1") and a cooling device for secondary cooling of a strip (1, 1', 1"), **characterised in that** the cooling device is constructed and arranged according to any one of claims 1 to 5.

14. Continuous casting plant according to claim 13, **characterised in that** the rollers (2) adjacent in casting direction represent the strip guide of the continuous casting plant and the cooling device is arranged in the strip guide.

15. Continuous casting plant according to claim 13, **characterised in that** the rollers (2) adjacent in casting direction represent a straightening device of the continuous casting plant and the cooling device is arranged in the straightening device.

## Revendications

1. Dispositif de refroidissement pour le refroidissement secondaire d'une barre (1, 1', 1") dans une installation de coulée continue, ledit dispositif de refroidissement comprenant les éléments suivants :
au moins deux buses (3) pour pulvériser un agent de refroidissement sur la surface de la barre (1, 1', 1") entre deux rouleaux (2), voisins en direction de coulée, de l'installation de coulée continue, en particulier du guidage de barre ; et
un dispositif de déplacement et de positionnement (4) pour déplacer et positionner lesdites au moins deux buses (3) indépendamment l'une de l'autre parallèlement à l'axe longitudinal des rouleaux (2) en fonction d'au moins un paramètre de coulée, dans lequel le dispositif de déplacement et de positionnement (4) est réalisé de telle façon que la distance verticale des buses (3) depuis la surface de la barre (1, 1', 1") reste constante ;
**caractérisé en ce que**
le dispositif de refroidissement comprend en outre un dispositif de commande et de régulation pour déplacer et positionner automatiquement les buses (3) à l'aide du dispositif de déplacement et de positionnement (4) à titre d'organe de positionnement en réaction aux paramètres de coulée et - en option - en supplément en réaction à l'angle de projection ou au motif de projection des buses (3), et
le dispositif de déplacement et de positionnement (4) est réalisé sous la forme de deux guidages linéaires avec au moins un entraînement de déplacement associé, lesdits guidages étant agencés entre les deux rouleaux voisins (2) parallèlement aux rouleaux (2), mais décalés l'un par rapport à l'autre en direction de coulée ; et au moins une des buses (3) est montée en déplacement sur chacun des deux guidages, de sorte que les buses (3) agencées en décalage en direction de coulée peuvent être positionnées en direction longitudinale des rouleaux (2) de telle façon que leurs motifs de projection - vus en direction de coulée - se chevauchent uniquement dans la région où le coeur de la barre (1, 1', 1") est encore liquide, mais pas dans les zones de ses arêtes.

2. Dispositif de refroidissement selon la revendication 1,
**caractérisé en ce que** les paramètres de coulée sont la vitesse de coulée, la largeur actuelle du format de la barre (1, 1', 1"), le tracé actuel respectif de la barre, le nombre des barres (1, 1', 1") coulées simultanément parallèlement, la position actuelle des zones de bordure de la barre (1, 1', 1") et/ou la situation de figeage actuelle respective du coeur de la barre (1, 1', 1").

3. Dispositif de refroidissement selon la revendication 2,
**caractérisé par** des premiers capteurs pour détecter la position actuelle respective des buses individuelles (3) et par des seconds capteurs pour détecter les paramètres de coulée, de préférence en temps réel.

4. Dispositif de refroidissement selon la revendication 3,
**caractérisé en ce que** les seconds capteurs sont des capteurs de course ou de position destinés à la détection actuelle de la position de la barre et des zones de bordure de la barre (1, 1', 1").

5. Dispositif de refroidissement selon l'une des revendications précédentes,
**caractérisé en ce que** ledit au moins un entraînement de déplacement est réalisé sous forme électrique, pneumatique ou hydraulique.

6. Procédé pour le refroidissement secondaire d'au moins une barre dans une installation de coulée continue, dans lequel au moins deux buses (3) destinées à pulvériser un agent de refroidissement sur la surface de la barre (1, 1', 1") sont agencées déplaçable entre deux rouleaux (2) voisins en direction de coulée ;
**caractérisé en ce que**
lesdites au moins deux buses (3) sont agencées en décalage l'une par rapport à l'autre en direction de coulée et sont déplacées et positionnées indépendamment l'une de l'autre entre les deux rouleaux voisins (2) parallèlement à l'axe longitudinal des rouleaux (2) en fonction d'au moins un paramètre de coulée, tel que la distance verticale des buses (3) depuis la surface de la barre (1, 1', 1") reste constante et les deux buses (3) agencées en décalage en direction de coulée sont positionnées en direction longitudinale des rouleaux (2) de telle façon que leurs motifs de projection - vus en direction de coulée - se chevauchent uniquement dans la région du coeur encore liquide (1, 1', 1") de la barre, mais pas dans les zones de ses arêtes.

7. Procédé selon la revendication 6,
**caractérisé en ce que** les paramètres de coulée sont la vitesse de coulée, la largeur de la barre (1, 1', 1"), le tracé actuel respectif de la barre, le nombre de barres (1, 1', 1") coulées simultanément parallèlement, la position des zones de bordure de la barre (1, 1', 1"), et/ou la situation de figeage actuelle respective du coeur de la barre (1, 1', 1").

8. Procédé selon la revendication 6 ou 7,
**caractérisé en ce que** les paramètres de coulée sont mesurés respectivement actuellement sous forme de valeurs réelles et/ou sont imposés à titre de valeurs de consigne ; et dans lequel le déplacement et le positionnement des buses (3) a lieu manuellement ou dans le cadre d'une commande d'une régulation automatique en tenant compte des paramètres de coulée.

9. Procédé selon la revendication 8,
**caractérisé en ce que** les motifs de projection des buses (3) ne couvrent pas les zones des arêtes des brames (1, 1', 1").

10. Procédé selon l'une des revendications 6 à 9,
**caractérisé en ce que** lors d'un déplacement latéral de la barre (1, 1', 1") dans le guidage de barres, les positions des buses (3) sont réajustées de telle façon que les profils de projection des buses (3) couvrent les mêmes zones de la surface de la barre (1, 1', 1") que celles avant le déplacement.

11. Procédé selon l'une des revendications 6 à 10,
**caractérisé en ce que** les buses (3) sont pilotées individuellement soit de façon isolée soit par groupe ; et la pression et la quantité de l'agent de refroidissement s'écoulant hors des buses (3) sont réglées individuellement au moins pour des zones partielles individuelles de la surface des barres.

12. Procédé selon l'une des revendications 6 à 11,
**caractérisé en ce que** le contour du profil de projection de l'agent de refroidissement lors de sa venue en impact sur la surface des barres est réalisé de manière fixe sous forme ovale, sous forme rectangulaire ou sous la forme d'une haltère, ou est réglable de façon variable.

13. Installation de coulée continue pour la production d'une barre (1, 1', 1"), avec une lingotière pour la coulée de la barre ; des rouleaux (2) voisins en direction de coulée pour le guidage de la barre (1, 1', 1") ; et un dispositif de refroidissement pour le refroidissement secondaire d'une barre (1, 1', 1"),
**caractérisé en ce que** le dispositif de refroidissement est réalisé et agencé selon l'une des revendications 1 à 5.

14. Installation de coulée continue selon la revendication 13,
**caractérisé en ce que** les rouleaux (2) voisins en direction de coulée représentent le guidage des barres de l'installation de coulée continue, et le dispositif de refroidissement est agencé dans le guidage des barres.

15. Installation de coulée continue selon la revendication 13,
**caractérisé en ce que** les rouleaux (2) voisins en direction de coulée représentent un dispositif de redressement de l'installation de coulée continue, et le dispositif de refroidissement est agencé dans la direction de redressement.
